# FASCICULE DE BREVET EUROPEEN

(11) **EP 0 660 461 B1**
(45) Date de publication et mention de la délivrance du brevet: **19.03.1997**
(21) Numéro de dépôt: 94402953.7
(22) Date de dépôt: 20.12.1994
(51) Int. Cl.: H01R 25/16, H01R 25/00

(54) **Socle multiple pour prise de courant**
Mehrfacher Sockel für Steckdose
Multiple base for socket

(30) Priorité: 23.12.1993 FR 9315545
(43) Date de publication de la demande: 28.06.1995
(73) Titulaire: LEGRAND, F-87045 Limoges Cédex (FR); LEGRAND SNC, F-87045 Limoges (FR)
(72) Inventeur: Buard, Yvon, F-53610 Voutre (FR)
(74) Mandataire: CABINET BONNET-THIRION

(56) Documents cités:
- EP-A- 0 294 568
- FR-A- 2 285 731
- FR-A- 2 652 682
- GB-A- 2 262 398

## Description

La présente invention concerne d'une manière générale les socles multiples pour prise de courant, du genre comportant, globalement, un boîtier allongé, qui, réalisé en matière isolante, est équipé d'un groupe de bornes de connexion à l'une et l'autre de ses extrémités et renferme l'ensemble des éléments conducteurs nécessaires, et, échelonnés le long de ce boîtier, au moins deux postes d'engagement distincts propres chacun à l'embrochage d'une fiche, les éléments conducteurs comportant, d'une part, au moins deux conducteurs bus, qui s'étendent sans discontinuité d'un des groupes de bornes de connexion à l'autre, et, d'autre part, à l'aplomb de chacun des postes d'engagement, des organes de contact accessibles de l'extérieur et adaptés à coopérer en embrochage avec les organes de contact d'une fiche.

A la différence d'un bloc multiprise, qui est normalement destiné à être mis en oeuvre isolément à l'air libre, et qui donc par sécurité est équipé d'un cordon d'alimentation intégré à l'une et une seule de ses extrémités, un socle multiple présente des bornes de connexion à l'une et l'autre de ses extrémités, parce que, sans cependant que cela soit impératif, il est le plus souvent destiné à être mis en oeuvre au sein d'une enceinte, par exemple une goulotte, assurant par elle-même la protection de ces bornes de connexion.

La présente invention vise plus particulièrement le cas où, pour tirer un parti supplémentaire des conducteurs bus, les organes de contact des postes d'engagement sont simplement engagés à force sur ceux-ci.

Cette disposition est connue par elle-même de longue date, notamment par le brevet français FR-A-2 285 731.

Dans ce brevet français No 74 31657, les postes d'engagement sont constitués par de simples socles établis de place en place le long de conducteurs bus eux-mêmes formés de simples conducteurs isolés, sans que l'ensemble soit repris dans un quelconque boîtier.

Cette disposition a le mérite de la simplicité.

Mais, les organes de contact des postes d'engagement intervenant à l'air libre, la sécurité est mal assurée.

Dans la demande de brevet européen EP-A- 462 329 (correspondant à la demande de brevet britannique GB-A-2 262 398), il existe, par sécurité, un boîtier.

En pratique, dans cette demande de brevet européen, le boîtier est en deux parties.

Il comporte en effet une partie inférieure, formant corps, qui renferme l'ensemble des organes de contact, avec ceux-ci engagés en pratique par en dessous sur les conducteurs bus, et une partie supérieure, formant couvercle, qui constitue par elle-même d'un seul tenant l'ensemble des postes d'engagement, ceux-ci se réduisant en pratique aux perçages nécessaires à l'intervention de leurs organes de contact.

Cette disposition a pour avantage de permettre de réaliser le montage par simple empilage.

Mais elle a pour inconvénient de ne se prêter que malaisément à une modulation du nombre de postes d'engagement.

La présente invention a d'une manière générale pour objet un socle multiple pour prise de courant se prêtant au contraire aisément à une telle modulation et présentant en outre d'autres avantages.

Ce socle multiple pour prise de courant est du genre comportant un boîtier allongé, qui, réalisé en matière isolante, est équipé d'un groupe de bornes de connexion à l'une et l'autre de ses extrémités et renferme l'ensemble des éléments conducteurs nécessaires, et, échelonnés le long de ce boîtier, au moins deux postes d'engagement distincts propres chacun à l'embrochage d'une fiche, les éléments conducteurs comportant, d'une part, au moins deux conducteurs bus, qui s'étendent sans discontinuité d'un groupe de bornes de connexion à l'autre, et, d'autre part, à l'aplomb de chacun des postes d'engagement, des organes de contact, qui, accessibles de l'extérieur et adaptés à coopérer en embrochage avec les organes de contact d'une fiche, sont engagés à force sur les conducteurs bus, et il est d'une manière générale caractérisé en ce que, le boîtier étant formé de deux parties, l'une supérieure, qui forme corps et renferme l'ensemble des organes de contact, l'autre qui forme fond, les postes d'engagement comportent chacun un enjoliveur, qui, formant une pièce distincte du boîtier, est rapporté sur la partie supérieure de celui-ci, en présentant les perçages nécessaires à l'intervention de leurs organes de contact.

Ainsi, pour passer d'un socle multiple présentant un nombre donné de postes d'engagement à un socle multiple présentant un nombre de postes d'engagement différent du précédent, il suffit de changer l'une et l'autre des parties du boîtier.

Mais, les postes d'engagement étant formés par des enjoliveurs distincts, et ceux-ci relevant avantageusement d'une fabrication standard convenant à tous les socles multiples, quel que soit le nombre de postes d'engagement, le changement ainsi à effectuer ne porte avantageusement et économiquement que sur une fraction modérée de l'ensemble.

Les éléments conducteurs, d'une part, qu'il s'agisse des conducteurs bus ou qu'il s'agisse des organes de contact des postes d'engagement, et les bornes de connexion, d'autre part, restent conjointement avantageusement identiques, seule variant, suivant le nombre de postes d'engagement, la longueur des conducteurs bus, qui, en pratique, peuvent être très simplement tronçonnés à la longueur voulue à la demande.

En outre, il est de même avantageusement facile de modifier d'un socle multiple à un autre le pas entre postes d'engagement si désiré.

Certes, il est connu, par la demande de brevet européen EP-A- 240 916 (correspondant à la demande de brevet allemand DE-A-3 611 496), un socle multiple dont le boîtier comporte lui aussi deux parties, l'une supérieure, qui forme corps et renferme l'ensemble des organes de contact des divers postes d'engagement, l'autre inférieure, qui forme fond.

Mais, dans cette demande de brevet européen, les organes de contact des postes d'engagement ne sont pas engagés à force sur les conducteurs bus.

Ils sont au contraire d'un seul tenant avec ceux-ci.

En outre, la partie supérieure, formant corps, du boîtier, forme par elle-même d'un seul tenant les enjoliveurs ou socles constituant les postes d'engagement.

Outre que le fond contient un dispositif de fixation dont la commande traverse la partie supérieure du boîtier, ce qui conduit à une réalisation particulièrement complexe pour l'ensemble, il résulte de ces deux dispositions qu'aucune modulation n'est possible pour le nombre de postes d'engagement.

Il n'en est avantageusement pas de même avec le socle multiple suivant l'invention.

Les caractéristiques et avantages de l'invention ressortiront d'ailleurs de la description qui va suivre, à titre d'exemple, en référence aux dessins schématiques annexés sur lesquels :
la figure 1 est, avec un arrachement local, une vue en perspective d'un socle multiple suivant l'invention ;
la figure 2 en est une vue en perspective éclatée ;
la figure 3 est une vue en coupe longitudinale de la partie inférieure du boîtier de ce socle multiple, suivant la ligne brisée III-III de la figure 2 ;
la figure 4 est une vue en coupe transversale de cette partie inférieure de boîtier, suivant la ligne IV-IV de la figure 2 ;
la figure 5 est une vue en coupe longitudinale de la partie supérieure du boîtier, suivant la ligne brisée V-V de la figure 2 ;
la figure 6 est une vue en coupe transversale de cette partie supérieure de boîtier, suivant la ligne VI-VI de la figure 2 ;
la figure 7 reprend, à échelle supérieure, le détail de la figure 5 repéré par un encart VII sur cette figure 5 ;
les figures 8, 9 et 10 sont, à échelle supérieure, des vues en perspective des constituants repérés par des encarts VIII, IX et X de la figure 2.

Tel qu'illustré sur ces figures, et de manière connue en soi, le socle multiple 10 suivant l'invention comporte, globalement, un boîtier 11 allongé, qui, réalisé en matière isolante, est équipé d'un groupe G de bornes de connexion 12 à l'une et l'autre de ses extrémités et renferme, suivant des dispositions décrites plus en détail ultérieurement, l'ensemble des éléments conducteurs nécessaires, et, échelonnés côte à côte le long de ce boîtier 11, à la surface supérieure de celui-ci, au moins deux postes d'engagement 14 distincts propres chacun à l'embrochage d'une fiche non représentée.

Dans la forme de réalisation représentée, seuls deux postes d'engagement 14 sont prévus.

Les éléments conducteurs que renferme le boîtier 11 comportent, d'une part, au moins deux conducteurs bus 15, qui s'étendent sans discontinuité d'un groupe G de bornes de connexion 12 à l'autre, parallèlement les uns aux autres, et, d'autre part, à l'aplomb de chacun des postes d'engagement 14, des organes de contact 16, 16', qui, accessibles de l'extérieur, à la surface supérieure du boîtier 11, et adaptés à coopérer en embrochage avec les organes de contact que présente de manière complémentaire une fiche, sont engagés à force, suivant des dispositions également décrites plus en détail ultérieurement, sur les conducteurs bus 15.

Dans la forme de réalisation représentée, chacun des postes d'engagement 14 comporte deux organes de contact 16 de phase, qui, disposés tête-bêche, forment chacun, dans le plan longitudinal médian du boîtier 11, un alvéole 18, pour l'engagement des broches d'une fiche, et un organe de contact 16' de terre, qui, dans cette forme de réalisation, porte en saillie, en triangle avec les alvéoles 18 des organes de contact 16 de phase, une broche 19, pour coopération avec l'alvéole correspondant d'une telle fiche.

Dans la forme de réalisation représentée, il y a donc trois conducteurs bus 15, à distance l'un de l'autre.

En pratique, le boîtier 11 est formé de deux parties 11A, 11B, l'une supérieure, qui forme corps et renferme l'ensemble des organes de contact 16, 16', l'autre inférieure, qui forme fond, et, suivant l'invention, les postes d'engagement 14 comportent chacun un enjoliveur 20, qui, formant une pièce distincte du boîtier 11, est rapporté sur la partie supérieure 11A de celui-ci, en présentant les perçages 21, 21' nécessaires à l'intervention de leurs organes de contact 16, 16'.

Dans la forme de réalisation représentée, l'enjoliveur 20 d'un poste d'engagement 14 comporte, en façade, un plastron 23, qui est de contour globalement quadrangulaire, et en pratique carré, en s'étendant sensiblement parallèlement à la partie inférieure 11B formant fond du boîtier 11, et, en retrait par rapport à ce plastron 23, dans la zone médiane de celui-ci, un puits 24, qui est de section transversale globalement circulaire, et dont le fond 25 présente les perçages 21, 21' nécessaires.

En pratique, deux perçages 21 sont prévus, à raison d'un par organe de contact 16 de phase, au droit des alvéoles 18 correspondants, et ils s'étendent sensiblement suivant le diamètre du fond 25 contenu dans le plan longitudinal médian du boîtier 11.

Un seul de ces perçages 21 est visible sur les figures.

Conjointement, l'enjoliveur 20 d'un poste d'engagement 14 ne comporte qu'un perçage 21', pour le passage de la broche 19 de l'organe de contact 16' de terre.

Le fond 25 du puits 24 d'un enjoliveur 20 présente en outre un perçage 26, pour le passage d'une vis 27 propre à assurer la fixation d'un tel enjoliveur 20 au boîtier 11, en coopération avec un perçage taraudé 28 prévu en correspondance à cet effet dans la partie supérieure 11A de celui-ci.

Dans la forme de réalisation représentée, le perçage 26 est disposé au centre du fond 25, entre les deux perçages 21.

La place est ainsi laissée disponible pour un perçage supplémentaire, non représenté, qui, disposé en position diamétralement opposée par rapport au perçage 21', permet, si désiré, l'intervention d'un détrompeur sur la fiche.

Cette disposition ne relevant pas de la présente invention, elle ne sera pas décrite ici.

En variante, et notamment en l'absence d'un tel détrompeur, le perçage 26 peut lui-même être implanté en position diamétralement opposée par rapport au perçage 21'.

De manière connue en soi, l'enjoliveur 20 d'un poste d'engagement 14 peut être équipé d'un dispositif de sécurité, communément dit "éclips", qui obture normalement ses perçages 21, et qui s'escamote sous l'action des broches d'une fiche lorsqu'une telle fiche est engagée.

Les dispositions correspondantes ne relevant pas non plus de la présente invention, elles ne seront pas décrites ici.

Dans la forme de réalisation représentée, l'enjoliveur 20 d'un poste d'engagement 14 comporte un bord tombé 29 tout au long de sa périphérie.

En pratique, les enjoliveurs 20 des postes d'engagement 14 se jointoient l'un l'autre par leurs plastrons 23, suivant l'un des côtés de ceux-ci.

Dans la forme de réalisation représentée, les conducteurs bus 15 interviennent sensiblement à l'interface entre les deux parties supérieure 11A et inférieure 11B du boîtier 11.

Ils s'étendent donc sensiblement suivant un même plan.

En pratique, ils sont à égale distance les uns des autres, et il s'agit par exemple de simples tiges rondes nues en cuivre ou en laiton.

Les organes de contact 16, 16' d'un poste d'engagement 14 comportent au moins une aile 30 munie d'une fente 31 par laquelle ils sont engagés à force sur un tel conducteur bus 15, et, suivant l'invention, cette fente 31 est ouverte du côté de la partie inférieure 11B du boîtier 11.

En pratique, les organes de contact 16, 16' comportent deux ailes 30, qui, parallèles l'une à l'autre, sont réunies par une partie médiane 32 et comportent chacune une fente 31.

Pour les organes de contact 16 de phase, les ailes 30 se prolongent latéralement, et, suivant des dispositions connues par elles-mêmes, elles sont dûment conformées de manière à former conjointement l'alvéole 18 correspondant.

Pour l'organe de contact 16' de terre, la partie médiane 32 se prolonge latéralement, et, à distance des ailes 30, elle porte en saillie la broche 19 correspondante, celle-ci lui étant par exemple dûment rapportée par rivetage.

Dans la forme de réalisation représentée, cette partie médiane 32 qui, dans le boîtier 11, se trouve à l'aplomb d'un perçage taraudé 28, est elle-même ajourée d'un perçage 67, pour le passage éventuel de la vis 27 correspondante.

Suivant l'invention, les bornes de connexion 12 sont elles aussi engagées à force sur les conducteurs bus 15.

En pratique, il s'agit de bornes de connexion à vis 33, de type classique, et, leur corps 34 étant muni d'une fente 35 à sa base pour leur engagement à force sur un conducteur bus 15, cette fente 35 est ouverte du côté de la partie inférieure 11B du boîtier 11, comme pour les organes de contact 16, 16'.

Les parties supérieure 11A et inférieure 11B du boîtier 11 ne seront pas décrites dans tous leurs détails ici.

Seuls en seront décrits les éléments nécessaires à la compréhension de l'invention.

Globalement, la partie supérieure 11A comporte un plancher alvéolaire 36, de contour en plan globalement rectangulaire, et, prolongeant en saillie vers le haut les côtés longitudinaux de ce plancher alvéolaire 36, deux flasques 37, qui, à chacune de leurs extrémités, forment chacun respectivement deux montants 38, avec, dans leur zone médiane, une saillie 39 de hauteur légèrement inférieure à celle de ces montants 38.

Pour chaque poste d'engagement 14, le plancher alvéolaire 36 comporte, disposés tête-bêche de part et d'autre du perçage taraudé 28 correspondant, deux alvéoles 40, qui sont propres à la mise en place des organes de contact 16 de phase, et qui, sur une portion au moins de leur longueur, sont évidés à leur base par une ouverture 41 pour le passage des ailes 30 de ceux-ci.

Dans la forme de réalisation représentée, les organes de contact 16 de phase comportent latéralement au moins une lèvre 42, pour coopération en retenue avec un épaulement 43, qui, prévu en correspondance sur l'un des flancs de l'alvéole 40 correspondant du plancher alvéolaire 36, et, donc, sur la partie supérieure 11A du boîtier 11, est tourné vers la partie inférieure 11B de celui-ci.

En pratique, deux lèvres 42 sont prévues sur chacun des organes de contact 16 de phase, à raison d'une pour chacune de leurs ailes 30, et ces lèvres 42, qui s'étendent chacune respectivement de part et d'autre de l'alvéole 18 correspondant, divergent l'une par rapport à l'autre au fur et à mesure qu'elles s'éloignent des fentes 31 des ailes 30.

Conjointement, les flancs d'un alvéole 40 du plancher alvéolaire 36 présentent chacun un épaulement 43, et, en surface, cet épaulement 43 est précédé par un chanfrein 44.

Conjointement, pour chaque poste d'engagement 14, le plancher alvéolaire 36 comporte, en surface, un perçage 46, pour le passage de la broche 19 de l'organe de contact 16' de terre correspondant.

Dans la forme de réalisation représentée, les bornes de connexion 12 sont logées dans des alvéoles 47 appartenant d'un seul tenant à la partie supérieure 11A du boîtier 11.

Pour ce faire, le plancher alvéolaire 36 de celle-ci comporte, à chacune de ses extrémités, un prolongement 48, qui présente, alignés, trois alvéoles 47.

Chacun de ces alvéoles 47 débouche latéralement à l'extérieur par une échancrure 49 à sa base, pour donner accès à la borne de connexion 12 correspondante.

Dans la forme de réalisation représentée, chacun des montants 38 que forme la partie supérieure 11A du boîtier 11 comporte, extérieurement, une rainure 50, précédée d'un chanfrein 51, pour son encliquetage éventuel sur un support en forme de cadre, non représenté.

Entre un tel montant 38 et la saillie 39 correspondante, les flasques 37 sont légèrement cintrés, pour épouser au mieux la forme du puits 24 que comportent les postes d'engagement 14.

Globalement, la partie inférieure 11B, formant fond, du boîtier 11, se présente sous la forme d'une simple plaquette, qui, de contour globalement rectangulaire, est ceinturée par un rebord 52 tout au long de sa périphérie.

Le long de ses côtés transversaux, elle présente, échelonnées à distance l'une de l'autre, d'un seul tenant avec le rebord 52, trois saillies 53, pour coopération en emboîtement avec les échancrures 49 correspondantes de la partie supérieure 11A.

Dans la forme de réalisation représentée, entre les deux parties supérieure 11A et inférieure 11B du boîtier 11 interviennent des moyens d'encliquetage.

Ces moyens d'encliquetage comportent au moins deux pattes d'encliquetage 54, 55, qui, portées par la partie inférieure 11B, et conformées en crochet, coopèrent avec des crans 56, 57 prévus à cet effet sur la partie supérieure 11A.

En pratique, il y a ainsi, dans la forme de réalisation représentée, deux pattes d'encliquetage 54 à chacune des extrémités du boîtier 11, et au moins deux pattes d'encliquetage 55 dans la zone médiane de celui-ci.

Dans la forme de réalisation représentée, seules deux pattes d'encliquetage 55 sont prévues dans la zone médiane du boîtier 11.

Mais, pour un nombre de postes d'engagement 14 supérieur à deux, leur nombre pourrait également être supérieur à deux.

Toutes les pattes d'encliquetage 54, 55 s'étendent globalement longitudinalement.

La partie en crochet des pattes d'encliquetage 54 s'étend suivant le plan de celles-ci.

Celle des pattes d'encliquetage 55 s'étend perpendiculairement à leur plan.

Pour toutes les pattes d'encliquetage 54, 55, cette partie en crochet est tournée vers l'extérieur.

Les crans 56, 57 correspondants de la partie supérieure 11A font saillie à l'intérieur de puits 58, 59 traversant de part en part le plancher alvéolaire 36 de celle-ci.

Ils sont précédés de chanfreins 60, 61.

Outre le rebord 52 et les pattes d'encliquetage 54, 55, la partie inférieure 11B du boîtier 11 porte en saillie un réseau de nervures de raidissement qui assurent également toute l'isolation nécessaire entre les conducteurs bus 15.

Si désiré, elles peuvent également assurer un positionnement de ceux-ci.

Les pattes d'encliquetage 54 sont en retrait par rapport aux côtés transversaux de cette partie inférieure 11B, et, de même, les pattes d'encliquetage 55 sont en retrait par rapport à ses côtés longitudinaux, avec, pour ceux-ci, un décrochement à leur droit.

Préférentiellement, et tel que représenté, l'une des parties supérieure 11A et inférieure 11B du boîtier 11 comporte, en attente, à l'une au moins de ses extrémités, des moyens d'emboîtement 62, pour attelage éventuel d'un compartiment annexe, non représenté, et, par exemple, d'un compartiment comportant un serre-câble.

Dans la forme de réalisation représentée, ces moyens d'emboîtement 62 interviennent à l'une et l'autre des extrémités du boîtier 11, et ils comportent, disposées chacune respectivement en saillie sur deux faces opposées de la partie 11A, 11B concernée, deux languettes 63, qui, inclinées l'une par rapport à l'autre, forment conjointement des moyens d'emboîtement du type en queue d'aronde.

En pratique, la partie du boîtier 11 comportant de tels moyens d'emboîtement 62 en est la partie supérieure 11A.

Plus précisément, les languettes 63 formant ces moyens d'emboîtement 62 s'étendent en saillie sur les faces longitudinales des prolongements 48 du plancher alvéolaire 36 de cette partie supérieure 11A.

Au montage, il peut être procédé comme suit.

Les conducteurs bus 15 sont d'abord mis en place sur la partie inférieure 11B formant fond.

Sur ces conducteurs bus 15 sont alors engagés à force, d'une part, les bornes de connexion 12, et, d'autre part, les organes de contact 16' de terre.

La partie 11A formant corps est alors encliquetée sur la partie 11B.

Les conducteurs bus 15 se trouvent alors enserrés entre la partie inférieure 11B et la partie supérieure 11A.

Enfin, les organes de contact 16 de phase sont engagés à force sur les conducteurs bus 15, à travers les alvéoles 40 de la partie supérieure 11A du boîtier 11, avec encliquetage dans ceux-ci par leurs lèvres 42.

Ainsi qu'on le notera, le montage ainsi effectué résulte avantageusement d'un simple empilage.

Si désiré, celui-ci peut se faire en sens inverse.

Les enjoliveurs 20 des postes d'engagement 14 sont ensuite eux-mêmes mis en place.

Mais, préférentiellement, ils ne sont pas solidarisés au boîtier 11, ou, au moins, pas complètement solidarisés à celui-ci, par les vis 27 prévues à cet effet.

En effet, à la pose, l'installateur doit retirer ces enjoliveurs 20, pour permettre l'encliquetage du boîtier 11 sur son support lorsqu'un tel encliquetage est effectif.

Les enjoliveurs 20 ne sont donc définitivement mis en place qu'après cet encliquetage.

Ils viennent alors porter, d'une part, sur l'extrémité des montants 38 de la partie supérieure 11A du boîtier 11, en coiffant ceux-ci par leur bord tombé 29, et, d'autre part, sur les saillies 39.

En outre, en contrebutant les montants 38, ils confirment l'encliquetage du boîtier 11 sur son support.

Ainsi qu'on le notera, pour une modulation du nombre de postes d'engagement 14 que présente le socle multiple 10 suivant l'invention, il suffit de réaliser en conséquence les deux parties supérieure 11A et inférieure 11B de son boîtier 11.

Tous les autres constituants nécessaires restent par contre avantageusement standard.

Bien entendu, la présente invention ne se limite pas à la forme de réalisation décrite et représentée, mais englobe toute variante d'exécution, en particulier en ce qui concerne l'organe de contact de terre des postes d'engagement.

En effet, suivant les standards en vigueur dans certains pays, cet organe de contact de terre peut se présenter sous une autre forme que celle d'une simple broche.

## Revendications

1. Socle multiple pour prise de courant, du genre comportant un boîtier (11) allongé, qui, réalisé en matière isolante, est équipé d'un groupe (G) de bornes de connexion (12) à l'une et l'autre de ses extrémités et renferme l'ensemble des éléments conducteurs nécessaires, et, échelonnés le long dudit boîtier (11), au moins deux postes d'engagement (14) distincts propres chacun à l'embrochage d'une fiche, lesdits éléments conducteurs comportant, d'une part, au moins deux conducteurs bus (15), qui s'étendent sans discontinuité d'un groupe (G) de bornes de connexion (12) à l'autre, et, d'autre part, à l'aplomb de chacun des postes d'engagement (14), des organes de contact (16, 16'), qui, accessibles de l'extérieur et adaptés à coopérer en embrochage avec les organes de contact d'une fiche, sont engagés à force sur les conducteurs bus (15), caractérisé en ce que, le boîtier (11) étant formé de deux parties (11A, 11B), l'une supérieure, qui forme corps et renferme l'ensemble des organes de contact (16, 16'), l'autre inférieure qui forme fond, les postes d'engagement (14) comportent chacun un enjoliveur (20), qui, formant une pièce distincte du boîtier (11), est rapporté sur la partie supérieure (11A) de celui-ci, en présentant les perçages (21, 21') nécessaires à l'intervention de leurs organes de contact (16, 16').

2. Socle multiple suivant la revendication 1, caractérisé en ce que les conducteurs bus (15) interviennent sensiblement à l'interface entre les deux parties (11A, 11B) du boîtier (11), et, les organes de contact (16, 16') d'un poste d'engagement (14) comportant au moins une aile (30) munie d'une fente (31) par laquelle ils sont engagés à force sur un desdits conducteurs bus (15), ladite fente (31) est ouverte du côté de la partie inférieure (11B) du boîtier (11).

3. Socle multiple suivant l'une quelconque des revendications 1, 2, caractérisé en ce que ceux au moins des organes de contact (16) d'un poste d'engagement (14) qui forment un alvéole (18), comportent latéralement au moins une lèvre (42), pour coopération en retenue avec un épaulement (43) prévu en correspondance sur la partie supérieure (11A) du boîtier (11) et tourné vers la partie inférieure (11B) de celui-ci.

4. Socle multiple suivant l'une quelconque des revendications 1 à 3, caractérisé en ce que les bornes de connexion (12) sont engagées à force sur les conducteurs bus (15).

5. Socle multiple suivant la revendication 4, caractérisé en ce que, le corps (34) des bornes de connexion (12) étant muni d'une fente (35) pour son engagement à force sur l'un des conducteurs bus (15), ladite fente (35) est ouverte du côté de la partie inférieure (11B) du boîtier (11).

6. Socle multiple suivant l'une quelconque des revendications 1 à 5, caractérisé en ce que les bornes de connexion (12) sont logées dans des alvéoles (40) appartenant d'un seul tenant à la partie supérieure (11A) du boîtier (11).

7. Socle multiple suivant l'une quelconque des revendications 1 à 6, caractérisé en ce que l'une des parties (11A, 11B) du boîtier (11) comporte, en attente, à l'une au moins de ses extrémités, des moyens d'emboîtement (62), pour attelage éventuel d'un compartiment annexe.

8. Socle multiple suivant la revendication 7, caractérisé en ce que lesdits moyens d'emboîtement (62) comportent, disposées chacune respectivement en saillie sur les deux faces opposées de la partie (11A, 11B) concernée du boîtier (11), deux languettes (63), qui, inclinées l'une par rapport à l'autre, forment conjointement des moyens d'emboîtement (62) du type en queue d'aronde.

9. Socle multiple suivant l'une quelconque des revendications 7, 8, caractérisé en ce que la partie du boîtier (11) comportant les moyens d'emboîtement (62) en est la partie supérieure (11A).

10. Socle multiple suivant l'une quelconque des revendications 1 à 9, caractérisé en ce que, entre les deux parties (11A, 11B) du boîtier (11), interviennent des moyens d'encliquetage.

11. Socle multiple suivant la revendication 10, caractérisé en ce que lesdits moyens d'encliquetage comportent au moins deux pattes d'encliquetage (54, 55), qui, portées par la partie inférieure (11B) du boîtier (11) et conformées en crochet, coopèrent avec des crans (56, 57) prévus en correspondance sur la partie supérieure (11A) du boîtier (11).

12. Socle multiple suivant la revendication 11, caractérisé en ce que les moyens d'encliquetage comportent deux pattes d'encliquetage (54) à chacune des extrémités du boîtier (11) et au moins deux pattes d'encliquetage (55) dans la zone médiane de celui-ci.

## Patentansprüche

1. Mehrfachsockel für Steckdose, umfassend ein langgestrecktes Gehäuse (11) aus isolierendem Werkstoff, das an dem einen und dem anderen seiner Enden mit einer Gruppe (G) von Anschlußklemmen (12) versehen ist und die Gesamtheit der erforderlichen leitenden Elemente enthält und, längs dieses Gehäuses (11) gestaffelt, mindestens zwei getrennte, jeweils für das Einstecken eines Steckers geeignete Einsteckstellen (14), wobei die leitenden Elemente einerseits mindestens zwei Busleiter (15), die sich ohne Unterbrechung von einer Gruppe (G) von Anschlußklemmen (12) zur anderen erstrecken, und andererseits senkrecht unter jeder der Einsteckstellen (14) von außen zugängliche Kontaktorgane (16, 16') umfassen, die mit den Kontaktorganen eines Steckers zusammengesteckt werden können und auf die Busleiter (15) unter Kraft aufgesteckt sind, dadurch gekennzeichnet, daß, wenn das Gehäuse (11) aus zwei Teilen (11A, 11B) gebildet ist, und zwar einem oberen, der den Körper bildet und die Gesamtheit der Kontaktorgane (16, 16') enthält, und einem unteren, der den Boden bildet, die Einsteckstellen (14) jeweils eine Blende (20) aufweisen, die ein vom Gehäuse (11) getrenntes Teil bildet und an dessen oberen Teil (11A) angebracht ist, wobei sie die für das Arbeiten ihrer Kontaktorgane (16, 16') erforderlichen Bohrungen (21, 21') aufweist.

2. Mehrfachsockel nach Anspruch 1, dadurch gekennzeichnet, daß die Busleiter (15) im wesentlichen an der Schnittstelle zwischen den beiden Teilen (11A, 11B) des Gehäuses (11) vorgesehen sind und, wenn die Kontaktorgane (16, 16') einer Einsteckstelle (14) mindestens eine Wange (30) aufweisen, die mit einem Schlitz (31) versehen ist, durch den sie unter Kraft auf einen der Busleiter (15) aufgesteckt sind, dieser Schlitz (31) auf der Seite des unteren Teile (11B) des Gehäuses (11) offen ist.

3. Mehrfachsockel nach einem der Ansprüche 1, 2, dadurch gekennzeichnet, daß mindestens diejenigen der Kontaktorgane (16) einer Einsteckstelle (14), die eine Buchse (18) bilden, seitlich mindestens eine Lippe (42) zum zurückhaltenden Zusammenwirken mit einer in Entsprechung auf dem oberen Teil (11A) des Gehäuses (11) vorgesehenen und dessen unteren Teil (11B) zugewandten Schulter (43) aufweisen.

4. Mehrfachsockel nach einem der Ansprüche 1 bis 3, dadurch gekennzeichnet, daß die Anschlußklemmen (12) auf die Busleiter (15) unter Kraft aufgesteckt sind.

5. Mehrfachsockel nach Anspruch 4, dadurch gekennzeichnet, daß, wenn der Körper (34) der Anschlußklemmen (12) mit einem Schlitz (35) für sein Aufstecken auf einen der Busleiter (15) unter Kraft versehen ist, dieser Schlitz (35) auf der Seite des unteren Teils (11B) des Gehäuses (11) offen ist.

6. Mehrfachsockel nach einem der Ansprüche 1 bis 5, dadurch gekennzeichnet, daß die Anschlußklemmen (12) in Kammern (40) aufgenommen sind, die einstückig zum oberen Teil (11A) des Gehäuses (11) gehören.

7. Mehrfachsockel nach einem der Ansprüche 1 bis 6, dadurch gekennzeichnet, daß einer der Teile (11A, 11B) des Gehäuses (11) an mindestens einem seiner Enden in Bereitschaft Einsteckmittel (62) für die eventuelle Ankopplung einer Zusatzkammer aufweist.

8. Mehrfachsockel nach Anspruch 7, dadurch gekennzeichnet, daß diese Einsteckmittel (62) zwei Zungen (63) aufweisen, die jeweils an den beiden entgegengesetzten Seiten des betreffenden Teils (11A, 11B) des Gehäuses (11) hervorstehend angeordnet sind, gegeneinander geneigt sind und zusammen Einsteckmittel (62) vom Typ Schwalbenschwanz bilden.

9. Mehrfachsockel nach einem der Ansprüche 7, 8, dadurch gekennzeichnet, daß der die Einsteckmittel (62) aufweisende Teil des Gehäuses (11) dessen oberer Teil (11A) ist.

10. Mehrfachsockel nach einem der Ansprüche 1 bis 9, dadurch gekennzeichnet, daß zwischen den beiden Teilen (11A, 11B) des Gehäuses (11) Einrastmittel vorgesehen sind.

11. Mehrfachsockel nach Anspruch 10, dadurch gekennzeichnet, daß die Einrastmittel mindestens zwei hakenförmige Einrastlappen (54, 55) umfassen, die von dem unteren Teil (11B) des Gehäuses (11) getragen sind und mit Rastkerben (56, 57) zusammenwirken, die in Entsprechung auf dem oberen Teil (11A) des Gehäuses (11) vorgesehen sind.

12. Mehrfachsockel nach Anspruch 11, dadurch gekennzeichnet, daß die Einrastmittel zwei Einrastlappen (54) an jedem der Enden des Gehäuses (11) und mindestens zwei Einrastlappen (55) in dessen mittleren Bereich umfassen.

## Claims

1. A multiple socket for current outlet, of the kind comprising an elongate casing (11) which, made of insulating material, is provided with a group (G) of connecting terminals (12) at both of its ends and which encloses all of the necessary conductor elements and, spaced along said casing (11), at least two separate engagement locations (14) each adapted for the engagement therein of a plug, said conductor elements comprising on the one hand at least two bus conductors (5) which extend without discontinuity from one group (G) of connecting terminals (12) to the other and on the other hand in vertical alignment with each of the engagement locations (14) contact members (16, 16') which, accessible from the exterior and adapted to co-operate in plugging relationship with the contact members of a plug are forcibly engaged on the bus conductors (15), characterised in that, the casing (11) being formed in two parts (11A, 11B), the upper part which forms a body and which encloses all of the contact members (16, 16') and the other lower part which forms a bottom, the engagement locations (14) each comprise an embellisher (20) which, forming a portion separate from the casing (11), is fitted to the upper part (11A) thereof, having the openings (21, 21') which are necessary for the intervention of their contact members (16, 16').

2. A multiple socket according to claim 1 characterised in that the bus conductors (15) are substantially at the interface between the two parts (11A, 11B) of the casing (11) and the contact members (16, 16') of an engagement location (14) comprise at least one limb (30) provided with a slot (31) by way of which they are forcibly engaged on to one of said bus conductors (15), and said slot (31) is open towards the lower part (11B) of the casing (11).

3. A multiple socket according to either one of claims 1 and 2 characterised in that those at least of the contact members (16) of an engagement location (14) which form a cavity (18) comprise laterally at least one lip (42) for retainingly co-operating with a shoulder (43) provided in corresponding relationship therewith on the upper part (11A) of the casing (11) and facing towards the lower part (11B) thereof.

4. A multiple socket according to any one of claims 1 to 3 characterised in that the connecting terminals (12) are forcibly engaged on the bus conductors (15).

5. A multiple socket according to claim 4 characterised in that, the body (34) of the connecting terminals (12) being provided with a slot (35) for forcible engagement thereof on to one of the bus conductors (15), said slot (35) is open towards the lower part (11B) of the casing (11).

6. A multiple socket according to any one of claims 1 to 5 characterised in that the connecting terminals (12) are accommodated in cavities (40) which belong in one piece to the upper part (11A) of the casing (11).

7. A multiple socket according to any one of claims 1 to 6 characterised in that one of the parts (11A, 11B) of the casing (11) comprises in readiness at one at least of its ends fitting means (62) for optionally coupling an accessory compartment.

8. A multiple socket according to claim 7 characterised in that said fitting means (62) comprise, each disposed respectively in projecting relationship on the two opposite faces of the part (11A, 11B) in question of the casing (11), two tongues (63) which, inclined with respect to each other, jointly form fitting means (62) of the dovetail type.

9. A multiple socket according to either one of claims 7 and 8 characterised in that the part of the casing (11) comprising the fitting means (62) is the upper part (11A) thereof.

10. A multiple socket according to any one of claims 1 to 9 characterised in that clipping means are operative between the two parts (11A, 11B) of the casing (11).

11. A multiple socket according to claim 10 characterised in that said clipping means comprise at least two clipping lugs (54, 55) which, carried by the lower part (11B) of the casing (11) and of a hook-shaped configuration, co-operate with catches (56, 57) provided in corresponding relationship therewith on the upper part (11A) of the casing (11).

12. A multiple socket according to claim 11 characterised in that the clipping means comprise two clipping lugs (54) at each of the ends of the casing (11) and at least two clipping lugs (55) in the central region thereof.
